# EUROPÄISCHE PATENTSCHRIFT

(11) **EP 0 818 578 B1**
(45) Veröffentlichungstag und Bekanntmachung des Hinweises auf die Patenterteilung: **25.10.2000**
(21) Anmeldenummer: 97810155.8
(22) Anmeldetag: 17.03.1997
(51) Int. Cl.: E02D 29/14

(54) **Abdeckung für eine Bodenöffnung**
Cover for a manhole
Couvercle pour regard

(30) Priorität: 11.07.1996 CH 175196
(43) Veröffentlichungstag der Anmeldung: 14.01.1998
(73) Patentinhaber: Von Roll Holding AG, 4563 Gerlafingen (CH)
(72) Erfinder: Calvanetto, François, 2942 Alle (CH)
(74) Vertreter: Bollhalder, Renato

(56) Entgegenhaltungen:
- EP-A- 0 341 332
- EP-A- 0 538 115

## Beschreibung

Die vorliegende Erfindung bezieht sich auf eine Abdeckung für eine Bodenöffnung, wie sie im Oberbegriff des unabhängigen Patentanspruchs 1 definiert ist.

Abdeckungen, mit denen eine Bodenöffnung, beispielsweise eine Schachtöffnung verschlossen und bei Bedarf auf einfache Weise wieder geöffnet werden kann, sind in vielen Ausführungen bekannt. Sie umfassen im allgemeinen einen Rahmen und einen in den Rahmen einsetzbaren und darin abstützbaren Deckel, der z.B. rechteckig, oval oder rund sein kann. Unter Deckel werden hier und im folgenden auch Roste, Gitter und ähnliches verstanden.

Derartige herkömmliche Abdeckungen ohne Verriegelungseinrichtung weisen den Nachteil auf, dass beim Einsatz z.B. auf Autobahnen die Gefahr besteht, dass selbst schwere Deckel durch darüberfahrende Lastwagen angesogen und aus dem Rahmen gehoben werden.

Zur Verhinderung dieses Wegsaugens, ohne Verriegelungseinrichtungen einsetzen zu müssen, werden daher mit Vorteil Abdeckungen verwendet, bei denen sich der Deckel nicht beliebig vom Rahmen entfernen lässt, sondern nur durch Bewegen in eine bestimmte Richtung. Dies ist beispielsweise bei Deckeln der Fall, die eine in bezug auf die Deckeloberseite geneigte aussenumfangsseitige Abstützfläche aufweisen, welche mit einer dazu zumindest annähernd kongruenten innenseitigen Kontaktfläche des Rahmens zusammenwirkt.

Eine bekannte Abdeckung dieser Art ist aus der EP-A-0 341 332 bekannt. Bei einer Ausführungsform mit einem runden Deckel sind dabei die aussenumfangsseitige Abstützfläche des Deckels und die innenseitige Kontaktfläche des Rahmens im wesentlichen durch zwei gedachte, parallele Schnittebenen begrenzte Mantelteilflächen eines schiefen Zylinders.

Diese Abdeckung erfüllt zwar die Anforderung, dass sich der Deckel nur durch Bewegen in eine bestimmte Richtung vom Rahmen entfernen lässt, weist aber den Nachteil auf, dass die Fabrikation relativ aufwendig ist. So ist es wegen der Form der Abstützfläche des Deckels und der Kontaktfläche des Rahmens nicht möglich, den Rohguss nur durch Drehen bis zum Endprodukt weiterzuverarbeiten. Ein Fräsen ist unumgänglich.

Der Erfindung liegt daher die Aufgabe zugrunde, eine Abdeckung der eingangs erwähnten Art zu schaffen, die im Vergleich zu bisher bekannten Abdeckungen mit einem runden oder ovalen Deckel, bei denen sich der Deckel aufgrund seiner Form und der Form des Rahmens nur durch Bewegen in eine bestimmte Richtung vom Rahmen entfernen lässt, einfacher herstellbar ist.

Diese Aufgabe wird durch die erfindungsgemässe Abdeckung gelöst, wie sie im unabhängigen Patentanspruch 1 definiert ist. Bevorzugte Ausführungsvarianten ergeben sich aus den abhängigen Patentansprüchen.

Das Wesen der Erfindung besteht darin, dass bei einer Abdeckung für eine Bodenöffnung, die einen Rahmen und einen in den Rahmen eingesetzten und darin abgestützten Deckel umfasst, der Deckel eine aussenumfangsseitige Abstützfläche aufweist, die im wesentlichen eine durch zwei gedachte, nicht parallele Schnittebenen begrenzte Mantelteilfläche eines geraden, zur Deckeloberseite schräg angeordneten Zylinders ist. Die aussenumfangsseitige Abstützfläche des Deckels wirkt mit einer dazu zumindest annähernd kongruenten innenseitigen Kontaktfläche des Rahmens zusammen, welche im wesentlichen ebenfalls eine durch zwei gedachte, nicht parallele Schnittebenen begrenzte Mantelteilfläche eines geraden, zur Deckeloberseite schräg angeordneten Zylinders ist.

Die Ausbildung der Abstützfläche des Deckels und der Kontaktfläche des Rahmens in der Form einer Mantelteilfläche eines geraden Zylinders ermöglicht es, bei der Herstellung den Rohguss durch Drehen weiterzuverarbeiten. Ein relativ aufwendiges Fräsen ist nicht notwendig.

Die zur Deckeloberseite schräge Anordnung des Zylinders bewirkt, dass sich der Deckel nur durch Bewegen ungefähr in Richtung der Zylinderachse vom Rahmen entfernen lässt. Sie hat auch zur Folge, dass der Deckel nur in einer Stellung genau in den Rahmen passt, d.h. gleichmässig oder überhaupt nicht aus dem Rahmen ragt. In der einzigen passenden Deckelstellung liegen sich immer dieselben Abstützflächen- und Kontaktflächenteile gegenüber, so dass eine Abdichtung relativ einfach durch Zugabe von einem Dichtungsmaterial, z.B. Fett, erfolgen kann.

Im folgenden wird die erfindungsgemässe Abdeckung für eine Bodenöffnung unter Bezugnahme auf die beigefügten Zeichnungen und anhand von zwei Ausführungsbeispielen detaillierter beschrieben. Es zeigen:
- Fig. 1 -: einen Deckel einer erfindungsgemässen Abdeckung in Schnittansicht;
- Fig. 2 -: einen Rahmen zur Aufnahme des Deckels von Fig. 1 in Schnittansicht;
- Fig. 3 -: schematisch eine Draufsicht auf den Rahmen von Fig. 2 mit zusätzlich einer Verriegelungseinrichtung und
- Fig. 4 -: schematisch eine Draufsicht auf ein zweites Ausführungsbeispiel eines Rahmens.

### Figuren 1 - 3

Der dargestellte Deckel 2 besteht aus einer allgemein ringförmigen Seitenwand 25, einer scheibenförmigen Deckwand 26 und Verstärkungen 27, 28. Die obere Seite der Deckwand 26 bildet die Deckeloberseite 21. Die Seitenwand 25 besteht aus einem oberen Teil mit einer aussenumfangsseitigen Abstützfläche 22 und einem unteren Teil mit einem im Vergleich zum oberen Teil geringeren Aussenradius. Der untere Teil dient unter anderem dazu, den aus dem Rahmen 1 entfernten Deckel 2 auf den Boden, z.B. Strasse, stellen zu können, ohne den oberen Teil zu verschmutzen.

Die aussenumfangsseitige Abstützfläche 22 entspricht im wesentlichen einer durch zwei gedachte, nicht parallele Schnittebenen 31, 32 begrenzten Mantelteilfläche eines geraden, zur Deckeloberseite 21 schräg angeordneten Zylinders. Im dargestellten Ausführungsbeispiel enthält die obere Schnittebene 31 die Deckeloberseite 21, während die untere Schnittebene 32 zu den Zylindermantellinien senkrecht steht. Die beiden gedachten Schnittebenen 31, 32 schneiden sich unter einem Winkel α, der zwischen 1° und 15° liegen kann.

Der Rahmen 1 umfasst eine Rahmenwand 12 mit einer zur aussenumfangsseitigen Abstützfläche 22 des Deckels 2 annähernd kongruenten innenseitigen Kontaktfläche 11 in ihrem oberen Teil. Die innenseitige Kontaktfläche 11 entspricht im wesentlichen einer durch zwei gedachte, nicht parallele Schnittebenen 31', 32' begrenzten Mantelteilfläche eines geraden Zylinders, wobei die untere Schnittebene 32' zu den Zylindermantellinien senkrecht steht und die obere Schnittebene 31' die Zylindermantellinien unter einem Winkel 90°-α schneidet.

Am unteren Ende der innenseitigen Kontaktfläche 11 weist die Rahmenwand 12 einen nach innen gerichteten Vorsprung 13, hier in Form eines Ringvorsprungs, auf. Dieser Vorsprung 13 dient dazu, den in den Rahmen 1 eingesetzten Deckel 2, der auf ihm mit der Deckelfläche 23 aufliegt, von unten her zu stützen. Sowohl die Deckelfläche 23 als auch die mit der Deckelfläche 23 in Kontakt kommende Oberseite des nach innen gerichteten Vorsprungs 13 werden bei der Herstellung nach dem Rohguss durch Drehen weiterverarbeitet.

Zur Positionierung des Deckels 2 im Rahmen 1 sind Deckel 2 und Rahmen 1 mit Einrastmitteln versehen. Der Deckel 2 weist zwei Rastvorsprünge (in Fig. 1 nur Rastvorsprung 24 sichtbar) auf, die einander gegenüberliegend an der Deckelfläche 23 angeordnet sind, während der nach innen gerichtete Vorsprung 13 des Rahmens 1 mit dazu im wesentlichen komplementären Aussparungen 14, 15 versehen ist. Nach dem Einsetzen des Deckels 2 in den Rahmen 1 wird der Deckel 2, falls notwendig, solange gedreht bis die Rastvorsprünge in die Aussparungen 14, 15 einrasten. Mit zwei einander gegenüberliegend angeordneten Rastvorsprüngen bzw. Aussparungen 14, 15 ergeben sich prinzipiell zwei mögliche Deckelstellungen, wobei aber die eine deutlich erkennbar die einzig passende Deckelstellung ist.

Im dargestellten Ausführungsbeispiel weist der Rahmen 1 eine Verankerungswand 17 und zellenartige Hohlräume 16 auf, die der Verankerung des Rahmens 1 in der Bodenöffnung dienen.

In Fig. 3 ist noch ein Teil einer herkömmlichen Verriegelungseinrichtung 6 angedeutet, mit der der Deckel 2 und der Rahmen 1 an einer Stelle verriegelbar sind. Eine Verriegelung an der eingezeichneten Stelle reicht aus, ein Wegheben oder Wegdrehen des Deckels 2 vom Rahmen 1 ohne vorherige Entriegelung zu verhindern, da der Deckel 2 nur durch Bewegen zu der Seite hin, auf der die Verriegelungseinrichtung 6 angeordnet ist, vom Rahmen 1 entfernbar ist.

### Fig. 4

Ein zweites Ausführungsbeispiel eines Rahmens 1 mit Rahmenwand 12 und nach innen gerichtetem Vorsprung 13 weist zwei Aussparungen 14', 15' auf, die einander nicht genau gegenüberliegen. Der nicht dargestellte zugehörige Deckel ist selbstverständlich mit entsprechend angeordneten Rastvorsprüngen versehen. Auf diese Weise rasten die Rastvorsprünge nur in der einzig passenden Deckelstellung in die Aussparungen 14', 15' ein.

Im dargestellten Ausführungsbeispiel sind zwei herkömmliche Verriegelungseinrichtungen 7, 7' vorgesehen, die versetzt zur idealen Bewegungsrichtung für das Entfernen des Deckels vom Rahmen 1 angeordnet sind. Auch so wird ein Wegheben oder Wegdrehen des Deckels vom Rahmen 1 ohne vorherige Entriegelung verhindert.

Zu den vorbeschriebenen erfindungsgemässen Abdeckungen für Bodenöffnungen sind weitere konstruktive Variationen realisierbar. Hier ausdrücklich erwähnt seien noch:
- Anstelle eines nach innen gerichteten Vorsprungs 13 in Ringform sind beispielsweise auch drei oder mehr einzelne, lokale Vorsprünge denkbar.
- Die Einrastmittel müssen nicht unbedingt zwei Rastvorsprünge und Aussparungen umfassen. Es kann beispielsweise auch nur ein Rastvorsprung und eine Aussparung vorgesehen sein. Zudem können die Rastvorsprünge auch im Rahmen und die Aussparungen im Deckel angeordnet werden.

## Patentansprüche

1. Abdeckung für eine Bodenöffnung, die einen Rahmen (1) und einen in den Rahmen (1) eingesetzten und darin abgestützten Deckel (2) mit einer in bezug auf die Deckeloberseite (21) geneigten aussenumfangsseitigen Abstützfläche (22), welche mit einer dazu zumindest annähernd kongruenten innenseitigen Kontaktfläche (11) des Rahmens (1) zusammenwirkt, umfasst, dadurch gekennzeichnet, dass die aussenumfangsseitige Abstützfläche (22) des Deckels (2) und die innenseitige Kontaktfläche (11) des Rahmens (1) im wesentlichen durch zwei gedachte, nicht parallele Schnittebenen (31, 32, 31', 32') begrenzte Mantelteilflächen eines geraden, zur Deckeloberseite (21) schräg angeordneten Zylinders sind.

2. Abdeckung nach Anspruch 1, dadurch gekennzeichnet, dass diejenige gedachte Schnittebene (31, 31'), die die Mantelteilflächen nach oben begrenzt, parallel zur Deckeloberseite (21) ist oder diese enthält.

3. Abdeckung nach Anspruch 1 oder 2, dadurch gekennzeichnet, dass die beiden gedachten Schnittebenen (31, 32, 31', 32') sich unter einem Winkel (α) schneiden, der zwischen 1° und 15° liegt.

4. Abdeckung nach einem der Ansprüche 1 bis 3, dadurch gekennzeichnet, dass der Zylinder ein Kreiszylinder ist.

5. Abdeckung nach einem der Ansprüche 1 bis 4, dadurch gekennzeichnet, dass diejenige gedachte Schnittebene (32, 32'), die die Mantelteilflächen nach unten begrenzt, zu den Zylindermantellinien senkrecht steht.

6. Abdeckung nach einem der Ansprüche 1 bis 5, dadurch gekennzeichnet, dass am unteren Ende der innenseitigen Kontaktfläche (11) des Rahmens (1) mindestens ein nach innen gerichteter Vorsprung (13) angeordnet ist, der den Deckel (2) von unten her stützt.

7. Abdeckung nach Anspruch 6, dadurch gekennzeichnet, dass der nach innen gerichtete Vorsprung (13) ein Ringvorsprung ist.

8. Abdeckung nach einem der Ansprüche 1 bis 7, dadurch gekennzeichnet, dass sie mit Einrastmitteln für die Positionierung des Deckels (2) im Rahmen (1) versehen ist.

9. Abdeckung nach den Ansprüchen 6 oder 8, dadurch gekennzeichnet, dass die Einrastmittel mindestens einen Rastvorsprung (24) und eine im wesentlichen komplementäre Aussparung (14, 15; 14', 15') umfassen, wobei die Aussparung (14, 15; 14', 15') am nach innen gerichteten Vorsprung (13) des Rahmens (1) und der Rastvorsprung (24) an der auf dem nach innen gerichteten Vorsprung (13) aufliegenden Deckelfläche (23) angeordnet ist.

10. Abdeckung nach einem der Ansprüche 1 bis 9, dadurch gekennzeichnet, dass sie mindestens eine Verriegelungseinrichtung (6; 7, 7') aufweist, mit der der Deckel (2) und der Rahmen (1) an einer Stelle verriegelbar sind.

## Claims

1. A cover for an opening in the ground, comprising a frame (1) and a lid (2) placed in the frame (1) and supported therein, with an outer-circumferential supporting surface (22) inclined relative to the upper side of the lid (21) which works in conjunction with an at least approximately congruent inside contact surface (11) of the frame (1), characterised in that the outer-circumferential supporting surface (22) of the lid (2) and the inside contact surface (11) of the frame (1) substantially are partial surfaces of a straight cylinder disposed obliquely to the lid upper side (21), bordered by two imaginary non-parallel cross-sectional planes (31, 32, 31', 32').

2. A cover according to claim 1, characterised in that the imaginary cross-sectional plane (31, 31') which borders the partial surface from above is parallel to the lid upper side (21) or contains this.

3. A cover according to claims 1 or 2, characterised in that the two imaginary cross-sectional planes (31, 32, 31', 32') intersect at an angle (α) which is between 1° and 15°.

4. A cover according to one of claims 1 to 3, characterised in that the cylinder is a circular cylinder.

5. A cover according to one of claims 1 to 4, characterised in that the imaginary cross-sectional plane (32, 32') which borders the partial surface from below is perpendicular to the cylinder lines.

6. A cover according to one of claims 1 to 5, characterised in that at least one inwardly-directed projection (13), which supports the lid (2) from below, is disposed at the lower end of the inside contact surface (11) of the frame (1).

7. A cover according to claim 6, characterised in that the inwardly-directed projection (13) is an annular projection.

8. A cover according to one of claims 1 to 7, characterised in that it is provided with engaging means for positioning the lid (2) in the frame (1).

9. A cover according to claims 6 or 8, characterised in that the engaging means comprise at least one locking projection (24) and a substantially complementary recess (14, 15; 14', 15'), wherein the recess (14, 15; 14', 15') is disposed on the inwardly-directed projection (13) of the frame (1) and the locking projection (24) is disposed on the lid surface (23) which lies on the inwardly-directed projection (13).

10. A cover according to one of claims 1 to 9, characterised in that it has at least one locking apparatus (6; 7, 7') via which the lid (2) and the frame (1) can be locked in one place.

## Revendications

1. Recouvrement pour une ouverture au sol, qui comprend un cadre (1) et un couvercle (2) inséré et s'appuyant dans le cadre (1) par une face d'appui (22) sur la circonférence extérieure, face qui est inclinée par rapport au dessus (21) du couvercle et qui coopère avec une face de contact intérieure (11) du cadre (1) qui lui est au moins approximativement congruente, caractérisé en ce que la face d'appui (22) sur la circonférence extérieure du couvercle (2) et la face de contact intérieure (11) du cadre (1) sont essentiellement des faces partielles d'enveloppe, délimitées par deux plans de coupe imaginaires non parallèles (31, 32, 31', 32'), d'un cylindre droit disposé en oblique par rapport au dessus (21) du couvercle.

2. Recouvrement selon la revendication 1, caractérisé en ce que le plan de coupe imaginaire (31, 31') qui délimite vers le haut les faces partielles d'enveloppe est parallèle au dessus (21) du couvercle ou le contient.

3. Recouvrement selon la revendication 1 ou 2, caractérisé en ce que les deux plans de coupe imaginaires (31, 32, 31', 32') se coupent sous un angle (α) qui est compris entre 1° et 15°.

4. Recouvrement selon l'une quelconque des revendications 1 à 3, caractérisé en ce que le cylindre est un cylindre circulaire.

5. Recouvrement selon l'une quelconque des revendications 1 à 4, caractérisé en ce que le plan de coupe imaginaire (32, 32') qui délimite vers le bas les faces partielles d'enveloppe est perpendiculaire aux génératrices du cylindre.

6. Recouvrement selon l'une quelconque des revendications 1 à 5, caractérisé en ce qu'au moins une saillie (13) dirigée vers l'intérieur, qui soutient par le dessous le couvercle (2), est disposée à l'extrémité inférieure de la face de contact intérieure (11) du cadre (1) .

7. Recouvrement selon la revendication 6, caractérisé en ce que la saillie (13) dirigée vers l'intérieur est une saillie annulaire.

8. Recouvrement selon l'une quelconque des revendications 1 à 7, caractérisé en ce qu'il est pourvu de moyens de crantage pour le positionnement du couvercle (2) dans le cadre (1).

9. Recouvrement selon la revendication 6 ou 8, caractérisé en ce que les moyens de crantage comprennent au moins une saillie de crantage (24) et un évidement (14, 15; 14', 15') essentiellement complémentaire, l'évidement (14, 15; 14', 15') étant disposé sur la saillie (13) dirigée vers l'intérieur du cadre (1) et la saillie de crantage (24) sur la face de couvercle (23) reposant sur la saillie (13) dirigée vers l'intérieur.

10. Recouvrement selon l'une quelconque des revendications 1 à 9, caractérisé en ce qu'il comporte au moins un dispositif de verrouillage (6; 7, 7') qui permet de verrouiller le couvercle (2) et le cadre (1) en un endroit.
